# FASCICULE DE BREVET EUROPEEN

(11) **EP 0 524 117 B1**
(45) Date de publication et mention de la délivrance du brevet: **13.07.1994**
(21) Numéro de dépôt: 92420236.9
(22) Date de dépôt: 10.07.1992
(51) Int. Cl.: D03C 1/06

(54) **Perfectionnements aux ratières à double lève du type Hattersley pour machines à tisser**
Verbesserungen an Hattersley-Doppelhubschaftmaschinen für Webmaschinen
Improvements in Hattersley double lift dobbies for looms

(30) Priorité: 15.07.1991 FR 9109117
(43) Date de publication de la demande: 20.01.1993
(73) Titulaire: S.A. DES ETABLISSEMENTS STAUBLI (France), 74210 Faverges (FR)
(72) Inventeur: Pages, Jean-Pierre, F-74210 Faverges (FR)
(74) Mandataire: Monnier, Guy

(56) Documents cités:
- CH-A- 485 887
- DE-A- 1 942 437
- DE-A- 3 419 719

## Description

La présente invention a trait aux ratières à double lève du type HATTERSLEY, destinées à la formation de la foule sur les machines à tisser.

On sait que dans les ratières du type HATTERSLEY, chacun des cadres de lisses de la machine à tisser est relié à un levier oscillant qui est équipé d'une balance pivotante dont chacune des extrémités porte un organe d'attelage en forme de crochet de tirage. Chaque crochet est susceptible de venir en prise avec un organe de traction constitué par un couteau à mouvement alternatif, propre à déplacer la balance et son cadre de lisses en fonction du programme de tissage incorporé au système de sélection. Dans la construction classique, ce système agit sur les crochets de tirage qui sont déplacés de manière soit à coopérer avec l'organe de traction correspondant, soit à échapper au contraire à celui-ci.

En vue d'assouplir le fonctionnement des ratières de ce type et d'atteindre ainsi des vitesses de fonctionnement plus élevées, on a proposé, notamment dans le document DE-A-34 19 719 (KAISER), de monter la balance, non plus directement sur l'extrémité du levier oscillant relié au cadre de lisses correspondant, mais sur une bielle liée au levier précité.

Pour que les organes d'attelage portés par chaque balance pivotante soient en mesure de coopérer à coup sûr avec l'un ou l'autre des couteaux ou autres organes de traction, il est bien entendu indispensable que la bielle intermédiaire qui supporte la balance envisagée soit convenablement guidée dans le sens longitudinal. Il convient toutefois d'observer que ce guidage se révèle particulièrement délicat à assurer par suite du déplacement louvoyant de la bielle engendré par le déport latéral de l'axe de pivotement auquel ladite bielle est attelée, sur le levier oscillant.

Dans le document DE-A-34 19 719 (KAISER) sus-indiqué, il est prévu que la bielle se prolonge au-delà du pivot de la balance et c'est au niveau de cette extrémité qu'est opéré le guidage longitudinal. On conçoit sans peine que le mouvement de louvoiement sus-mentionné oblige à ménager un jeu fonctionnel important, lequel jeu implique des effets de frottement qui engendrent des vibrations néfastes ; par ailleurs, le guidage par frottement provoque l'usure des surfaces en contact et un échauffement nuisible au bon fonctionnement de l'ensemble.

Dans le document DE-A-1 942 437 (GROSSE) on a décrit une ratière du genre susvisé dans laquelle le guidage de la bielle longitudinale qui porte chaque balance est opéré à l'aide d'un galet fou qui est monté à poste fixe sur le bâti et qui est engagé à l'intérieur d'une lumière pratiquée longitudinalement dans l'extrémité de ladite balance qui est opposée à celle attelée au levier oscillant. Dans la forme de réalisation illustrée dans ce document, le galet ne dispose pratiquement d'aucun jeu entre les bords longitudinaux parfaitement rectilignes de la lumière qui forment pistes pour le déplacement dudit galet ; or l'expérience démontre que le guidage de la bielle et en conséquence de la balance qu'elle porte n'est pas assuré dans d'excellentes conditions, de sorte qu'on se heurte à des défauts de coopération entre les organes d'attelage et les organes de retenue.

C'est à cet inconvénient que la présente invention entend plus particulièrement remédier.

En fait l'invention consiste en ce que, dans la ratière selon le document DE-A-1 942 437 qui a servi de base pour le préambule de la revendication 1, chacune des pistes opposées de la lumière est individuellement profilée pour qu'en fonction de l'organe d'attelage qui est tiré, la balance portée par la bielle ainsi guidée décrive une trajectoire circulaire substantiellement centrée sur le pivot d'articulation sur ladite balance de l'organe d'attelage qui n'est pas tiré.

Le dessin annexé, donné à titre d'exemple, permettra de mieux comprendre l'invention, les caractéristiques qu'elle présente et les avantages qu'elle est susceptible de procurer :

Fig. 1 est une coupe transversale montrant l'agencement général d'une ratière suivant l'invention.

Fig. 2 reproduit fig. 1 à une autre position des pièces mobiles de la ratière.

Fig. 3 est une vue en plan d'une bielle porte-balance représentée à l'état isolé.

Fig. 4 et 5 illustrent de manière schématique le fonctionnement de la ratière.

Fig. 6 et 7 sont des schémas similaires représentant deux formes de mise en oeuvre de l'invention.

Pour exposer en détail l'invention, on a supposé que la ratière HATTERSLEY décrite était du type négatif à balances tirées, du genre de celle qui apparaît dans le document FR-A-2 651 803 (STAUBLI) et dans laquelle le système de sélection renfermant le programme d'armure agit sur les organes de traction et non sur les crochets ou autres organes d'attelage portés par les balances.

En fig. 1 et 2, la référence 1 désigne l'un des leviers oscillants de la ratière, dont l'une des extrémités pivote sur un axe 2 commun à tous les leviers 1, tandis que son extrémité libre opposée forme point d'amarrage pour le système de tirage 3 à câbles ou à bielles lié au cadre de lisses CL correspondant. Chaque levier oscillant 1 est attelé par une biellette 4 à un levier 5 à profil en équerre, monté sur un pivot 6 commun à tous les leviers 5 ; à l'opposé de la biellette 4, chaque levier pivotant 5 porte un pivot 7 sur lequel est montée une bielle porte-balance 8.

Chaque bielle 8 est pourvue d'un axe transversal 9 formant point d'articulation pour une balance 10 équipée à ses extrémités de deux organes d'attelage ou crochets 11 et 11′ dont le pivot a été référencé 12, 12′ . A chaque crochet 11 ou 11′ est associé un organe de traction 13, 13′, les deux séries d'organes 13 et 13′ de la ratière étant portées par deux platines latérales 14 animées d'un déplacement alternatif autour d'un axe transversal 15 qui, à la position illustrée en fig. 1, coïncide avec le pivot ou axe 9 de la balance 10 considérée. Les deux organes de traction 13 et 13′ associés à chaque balance 8 sont commandés par un système de sélection 16 représenté sous la forme d'une roue à picots apte à actionner un mécanisme de liaison attelé à chaque organe 13 et 13′ .

Au niveau de son extrémité opposée à celle qui porte le pivot 7 pour le montage articulé du levier 5, chaque bielle porte-balance 8 est découpée d'une lumière 8a substantiellement orientée suivant l'axe longitudinal de la bielle. A l'intérieur de la lumière 8a de chaque bielle 8 est engagé un galet 17, les différents galets 17 de la ratière étant montés fous sur un même axe 18 rigidement fixé au bâti 19 de la ratière.

On conçoit que les bords longitudinaux de cette lumière 8a définissent pour le galet 17 correspondant deux pistes de guidage opposées, qui ont été référencées 8b et 8c en fig. 3 et qui se rejoignent au niveau de leurs extrémités par deux parties en arc de cercle 8d dont le rayon correspond sensiblement à celui dudit galet 17.

En fig. 4, on a supposé que compte-tenu de la commande de l'organe de traction 13′, c'est le crochet 11′ qui est manoeuvré en faisant ainsi pivoter la balance 10 autour du pivot 12 du crochet opposé 11, ce dernier prenant appui contre une traverse fixe 20 prévue à cet effet. La bielle 8 est ainsi tirée en direction du système 16 et l'équilibre des forces au niveau des points 7, 13′ et 12 crée une résultante (flèche F1) qui maintient la piste 8c de la lumière 8a en appui contre le galet 17. Cette piste 8c est profilée de façon à ce que compte-tenu des trajectoires circulaires des points 7 et 13′, la balance 10 décrive elle-même une trajectoire circulaire substantiellement centrée sur le point 12, ce qui a pour effet de réduire, ou même d'anihiler le glissement du crochet 11 contre la traverse fixe 20.

Fig. 5 illustre la situation inverse, c'est-à-dire en cas de coopération de l'organe de traction 13 avec le crochet 11, et l'on peut vérifier que les mêmes phénomènes interviennent de manière symétrique, la résultante (flèche F2) appliquant la piste 8b contre le galet 17 moyennant appui du crochet 12′ contre une traverse fixe 20′.

On comprend dans ces conditions que si la bielle porte-balance 8 reste ainsi libre d'effectuer son mouvement de louvoiement lorsqu'elle se déplace suivant son axe longitudinal, elle se trouve par contre positionnée de façon parfaite lorsqu'elle arrive à l'une ou l'autre des deux extrémités de sa course correspondant aux deux parties extrêmes 8d de fig. 3, c'est-à-dire au moment où les organes ou crochets 11 ou 11′ doivent coopérer avec les organes de traction 13 ou 13′ sous l'effet de la commande reçue du système de sélection 16. On évite de la sorte tout risque de défaut d'actionnement, et ce même aux très grandes vitesses de fonctionnement, en même temps qu'on réduit l'usure par suppression de pratiquement tout effet de friction et d'échauffement.

L'invention est susceptible de faire l'objet de différents modes de mise en oeuvre. Lorsque la ratière doit présenter une hauteur réduite de façon à faciliter son montage sur la superstructure de la machine à tisser, on adoptera l'agencement illustré en fig. 6 où le levier en équerre 5 de fig. 1 et 2 est remplacé par un levier 50 à profil rectiligne. Par contre, la construction représentée en fig. 1 et 2 et schématiquement rappelée en fig. 7 à la même échelle qu'en fig. 6, comporte une plus grande hauteur qui convient pour des ratières destinées à être directement fixées latéralement au bas de la machine à tisser, la réduction de la surface occupée au niveau du sol présentant alors un plus grand intérêt.

Il va en outre de soi que l'invention est susceptible d'être avantageusement appliquée aux ratières du type HATTERSLEY dans lesquelles le système de sélection à programme agit, non pas sur les organes de traction 13 et 13′, mais sur les organes d'attelage ou crochets 11 et 11′ de la balance.

## Revendications

1. Ratière à double lève du type HATTERSLEY pour machines à tisser, dans laquelle chacune des balances (10) portant les organes d'attelage (11, 11′) destinés à coopérer, sous l'effet du système de sélection à programme (16), avec des organes de traction (13, 13′) animés d'un mouvement oscillant, est supportée par une bielle longitudinale (8) dont une extrémité est attelée par une biellette (4) au levier oscillant (1) lié au cadre de lisses (CL) correspondant tandis que l'extrémité opposée est découpée d'une lumière longitudinale (8a) à l'intérieur de laquelle est engagé un galet fou de guidage (17) monté à poste fixe sur le bâti (19), laquelle lumière (8a) définit pour ledit galet (17) deux pistes opposées (8b, 8) d'appui et de roulement qui sont aptes à contrôler la trajectoire de la bielle (8) et qui se rejoignent au niveau des extrémités arrondies (8d) de la lumière (8a) pour assurer le positionnement de ladite bielle (8) aux extrémités de sa course, caractérisée en ce que chacune des pistes opposées (8b respectivement 8c) de la lumière (8a) est individuellement profilée pour qu'en fonction de l'organe d'attelage (11 respectivement 11′) qui est tiré, la balance (10) portée par la bielle (8) ainsi guidée décrive une trajectoire circulaire substantiellement centrée sur le pivot (12′ respectivement 12) d'articulation sur ladite balance de l'organe d'attelage (11′ respectivement 11) qui n'est pas tiré.

2. Ratière suivant la revendication 1, caractérisée en ce que la biellette (4) interposée entre chaque levier oscillant (1) et la bielle porte-balance (8) correspondante est attelée (en 7) à ladite bielle par l'intermédiaire d'un levier pivotant (5 ou 50) qui assure ainsi le guidage oscillant de l'extrémité de la bielle (8) opposée à celle qui est découpée de la lumière (8a).

3. Ratière suivant la revendication 2, caractérisée en ce que le levier pivotant (5) est établi à un profil coudé en conférant ainsi à la ratière une largeur réduite et une hauteur importante.

4. Ratière suivant la revendication 2, caractérisée en ce que le levier pivotant (50), directement attelé sur le point d'attelage (7) prévu entre la biellette (4) et la bielle (8), est établi à un profil rectiligne en conférant ainsi à la ratière une hauteur réduite et une longueur importante.

## Claims

1. Double-lift dobby of the HATTERSLEY type for weaving machines, in which each of the swinging levers (10) bearing the coupling members (11, 11′) intended to cooperate, under the effect of the program selection system (16), with traction members (13, 13′) animated by an oscillating movement, is supported by a longitudinal connecting rod (8) of which one end is coupled by a small rod (4) to the rocking lever (1) connected to the corresponding heddle frame (CL) whilst the opposite end has a longitudinal slot (8a) cut out therein, inside which is engaged an idle guiding roller (17) mounted in fixed manner on the frame (19), which slot (8a) defines for said roller (17) two opposite tracks (8b, 8) for bearing and rolling, which are adapted to control the path of the connecting rod (8) and which join at the level of the rounded ends (8d) of the slot (8a) in order to ensure positioning of said connecting rod (8) at the ends of its stroke, characterized in that each of the opposite tracks (8b, 8c, respectively) of the slot (8a) is individually profiled so that, as a function of the coupling member (11, 11′, respectively) which is drawn, the swinging lever (10) borne by the connecting rod (8) thus guided describes a circular path substantially centred on the pivot (12′, 12, respectively) for articulation on said swinging lever, of the coupling member (11′, 11, respectively) which is not drawn.

2. Dobby according to Claim 1, characterized in that the small rod (4) interposed between each rocking lever (1) and the corresponding lever-bearing rod (8) is coupled (at 7) to said rod via a pivoting lever (5 or 50) which thus ensures oscillating guiding of the end of the rod (8) opposite the one which is cut out from the slot (8a).

3. Dobby according to Claim 2, characterized in that the pivoting lever (5) is established with a bent profile, thus giving the dobby a reduced width and a considerable height.

4. Dobby according to Claim 2, characterized in that the pivoting lever (50), directly coupled on the point of coupling 5 (7) provided between the small rod (4) and the connecting rod (8), is established with a rectilinear profile, thus giving the dobby a reduced height and a considerable length.

## Patentansprüche

1. HATTERSLEY-Doppelhubschaftmaschine für Webmaschinen, in der jede der Waagen (10), die die Kupplungselemente (11, 11′) tragen, die unter der Einwirkung des Programmauswahlsystems (16) dazu bestimmt sind, mit den Zugelementen (13, 13′), die durch eine oszillierende Bewegung angeregt werden, von einer longitudinalen Treibstange (8) getragen wird, von der ein Ende über einen Schwingarm (4) mit dem Schwinghebel (1), der mit dem entsprechenden Schaftrahmen (CL) verbunden ist, gekoppelt ist, während das entgegengesetzte Ende von einem longitudinalen Langloch (8a) durchschnitten wird, in dessen Inneren eine lose Führungsrolle (17) fest auf dem Stab (19) montiert ist, wobei das Langloch (8a) für die Führungsrolle (17) zwei gegenüberliegende Auflage- und Rollbahnen (8b, 8) bildet, die in der Lage sind, die Trajektorie der Treibstange (8) zu kontrollieren, und die sich auf der Höhe der abgerundeten Enden (8d) des Langloches (8a) treffen, um die Positionierung der Treibstange (8) am Ende ihrer Bahn sicherzustellen, dadurch gekennzeichnet, daß jede der gegenüberliegenden Bahnen (8b beziehungsweise 8c) des Langloches (8a) einzeln so geformt ist, daß in Abhängigkeit von dem Kopplungselement (11 beziehungsweise 11′), das gezogen wird, die derart geführte, von der Treibstange (8) getragene Waage (10) eine kreisförmige Trajektorie beschreibt, die im wesentlichen auf dem Gelenkzapfen (12′ beziehungsweise 12) an der Waage des Kopplungselements (11′ beziehungsweise 11), das nicht gezogen wird, zentriert ist.

2. Schaftmaschine nach Anspruch 1, dadurch gekennzeichnet, daß der Schwingarm (4), der zwischen jedem Schwinghebel (1) und der entsprechenden, die Waage tragenden Treibstange (8) angeordnet ist, über einen drehbaren Hebel (5 oder 50), der somit die oszillierende Führung des Endes der Treibstange (8), das dem gegenüberliegt, das von dem Langloch (8a) durchschnitten wird, sicherstellt, an dem Schwingarm befestigt ist (bei 7).

3. Schaftmaschine nach Anspruch 2, dadurch gekennzeichnet, daß der drehbare Hebel (5) mit einem abgewinkelten Profil versehen ist, so daß er somit der Schaftmaschine eine verringerte Breite und eine große Höhe verleiht.

4. Schaftmaschine nach Anspruch 2, dadurch gekennzeichnet, daß der drehbare Hebel (50), der direkt an dem Koppelpunkt (7), der zwischen dem Schwingarm (4) und der Treibstange (8) vorgesehen ist, gekoppelt ist, mit einem rechtwinkligen Profil versehen ist, so daß er somit der Schaftmaschine eine verringerte Höhe und eine große Länge verleiht.
